# EUROPÄISCHE PATENTANMELDUNG

(11) **EP 0 902 140 A1**
(43) Veröffentlichungstag der Anmeldung: **17.03.1999**
(21) Anmeldenummer: 98116874.3
(22) Anmeldetag: 07.09.1998
(51) Int. Cl.: E05B 47/02, E05B 65/08, E05B 49/00

(54) **Türanlage mit Türverriegelung**

(30) Priorität: 11.09.1997 DE 19739818
(71) Anmelder: Kaba Gallenschütz GmbH, 77815 Bühl (DE)
(72) Erfinder: Uhl, Albert, Dipl.-Ing., 76547 Sinzheim/Kartung (DE)
(74) Vertreter: Geitz, Heinrich, Dr.-Ing.

(57) **Zusammenfassung**

Eine Türanlage weist eine Türverriegelung mit einem von einem ersten Türteil der Türanlage (1), etwa einem Türflügel (5, 5') vorstehenden Verriegelungshaken (13) und einem in einem zweiten Türteil, etwa einem weiteren Türflügel (5', 5) oder einem Türrahmen, aufgenommenen Schieberiegel (15) auf. Der Schieberiegel (15) ist senkrecht zur Längserstreckung des Verriegelungshakens (13) begrenzt beweglich und mit einer Rastausnehmung versehen, in die der Verriegelungshaken (13) frei einführbar ist, wenn der Schieberiegel (15) in einer Entriegelungsposition steht. In einer Verriegelungsposition des Schieberiegels (15) hingegen ist eine formschlüssig-feste, die horizontale Betätigung der Türteile sperrende Verbindung herstellt. Die Betätigung des Schieberiegels erfolgt gegen die rückstellende Wirkung von Federkräften durch einen Haltemagneten (34), und zwar vorzugsweise derart, daß bei eingeschaltetem Magneten (34) sich der Schieberiegel (15) in seiner Öffnungsposition, nach dem Abschalten des Magneten (34) jedoch aufgrund der Wirkung der Rückstellkräfte in seiner Schließposition befindet. Die Türverriegelung eignet sich besonders für Nachtverschlüsse von Karusselldrehtüren.

## Beschreibung

Die Erfindung betrifft eine Türanlage mit Türverriegelung, insbesondere einen Nachtverschluß für eine Karusselldrehtür.

Bekannt sind Türanlagen mit mechanischen Schließvorrichtungen, mit denen über entsprechende Verbindungselemente zwei Türflügel der Türanlage miteinander und/oder ein Türflügel mit einer Zarge der Türanlage fest, aber lösbar verbunden werden/wird.

Derartige mechanische Verriegelungsanlagen haben sich bewährt, sind jedoch unzulänglich insofern, als mit derartigen Türverriegelungen ausgestattete Türanlagen stets für Personal unmittelbar zugänglich sein müssen. Dies ist jedoch in bestimmten Fällen weder möglich noch erwünscht. So sind etwa Karusselldrehtüren häufig mit einem sogenannten Nachtverschluß, also einer zusätzlichen Schiebetüranordnung, versehen, mittels der der Korpus der Karusselldrehtür verschlossen werden soll. Nach der Verriegelung des meist als Drehkreuz ausgebildeten Sperrelements der Karusselldrehtür ist jedoch ein solcher Nachtverschluß nicht mehr von der Innenseite der Drehtüranlage zugänglich und kann daher auch nicht mechanisch verriegelt werden.

Eine Möglichkeit, hier Abhilfe zu schaffen, wäre, die mechanische Türverriegelung mit einem elektromotorischen Stellantrieb auszurüsten. Dies ist jedoch sehr aufwendig und eine derartige Konstruktion verursacht auch hohe Wartungskosten.

Aufgabe der vorliegenden Erfindung ist es daher, eine automatisch verriegelbare Türanlage zu schaffen, die sich durch einen einfachen Aufbau und eine hohe Zuverlässigkeit auszeichnet.

Gelöst ist diese Aufgabe durch eine die Merkmale des Patentanspruchs 1 aufweisende Türanlage mit einem von einem ersten Türteil vorstehenden Hakenriegel und einer in einem zweiten Türteil aufgenommenen Riegelaufnahme, welche Riegelaufnahme einen senkrecht zum Hakenriegel begrenzt beweglichen und mit einer zum Eingreifen des Hakenriegels bestimmten Rastausnehmung versehenen Schieberiegel aufweist, der aus einer Entriegelungsposition, in welcher der Hakenriegel frei in die Rastausnehmung einführbar ist, in eine Verriegelungsposition, in welcher der Schieberiegel mit einem Haken des Hakenriegels eine die Türanlage verriegelnde formschlüssig feste, jedoch lösbare Verbindung herstellt, bringbar und mittels eines Haltemagneten gegen die Wirkung von Rückstellkräften in einer der beiden vorgenannten Positionen arretierbar ist.

Die Ver- bzw. Entriegelung der Türanlage erfolgt bei der Erfindung somit lediglich durch die Betätigung des Schieberiegels aus dessen Entriegelungslage in eine Verriegelungslage bzw. umgekehrt. In der Entriegelungslage ist der Verriegelungshaken frei, das heißt ohne jeden mechanischen Verschleiß, in die Riegelaufnahme ein- bzw. aus dieser herausführbar. Die Betätigung des Schieberiegels erfolgt mittels eines Elektromagneten, der den Schieberiegel in einer der Positionen arretiert. Der Magnet wirkt dabei gegen die Wirkung von Rückstellkräften mit der Folge, daß nach dem Abschalten des Magneten der Schieberiegel selbsttätig in die entsprechend andere Position gelangt.

Angesichts der Betätigung des Schieberiegels mittels des Elektromagneten ist eine manuelle Betätigung nicht mehr erforderlich. Der Haltemagnet kann gegebenenfalls auch aus großer Entfernung durch ein elektrisches Signal betätigt werden. Zur Erzeugung der Rückstellkräfte kommen etwa geeignete Federmittel in Frage. Bei vertikaler Anordnung des Schieberiegels und des Magneten ist aber auch denkbar, die Schwerkraft als Rückstellkraft einzusetzen.

Besonders vorteilhaft ist es, wenn die zur Erzeugung der Rückstellkräfte eingesetzten Federmittel derart angeordnet sind, daß Magnet- und Federkräfte parallel, jedoch in entgegengesetzte Richtungen wirken. Zweckmäßigerweise sind die Federkräfte einstellbar, etwa mittels einer die Federlänge verändernden Stellschraube. Dadurch ist die notwendige Verriegelungskraft ein- bzw. nachstellbar.

Es ist ebenfalls besonders vorteilhaft, wenn der Haltemagnet mit einer Fernbedienung wirkverbunden ist. Bei großen Gebäudeanlagen können dadurch alle Eingangstüren von einer Zentrale aus unter entsprechender Ersparnis von Arbeitszeit und -kosten angesteuert und, gegebenenfalls auch zentral, ver- bzw. und entriegelt werden.

Nach einer anderen Weiterbildung befinden sich sowohl die die Rückstellkräfte vermittelnden Federmittel als auch der Haltemagnet auf einer Seite des Schieberiegels. Vom Schieberiegel erstreckt sich ein Verbindungsmittel, etwa ein Bolzen, durch eine vorzugsweise zentrale Ausnehmung des Haltemagneten hindurch, und ist auf der vom Schieberiegel entfernten Seite des Haltemagneten mit dem Federmittel wirkverbunden. Dadurch ist ein einfacher und wartungsfreundlicher Aufbau gewährleistet.

Bei großen Türanlagen oder bei Türverriegelungen, die besonderen Sicherheitsanforderungen genügen müssen, ist es vorteilhaft, an einem Schieberiegel beabstandet voneinander mehrere Rastausnehmungen beabstandet voneinander vorzusehen, in die im bestimmungsgemäßen Schließzustand der Türverriegelung jeweils ein entsprechender Verriegelungshaken eingreift.

Die Türverriegelung nach der Erfindung ist besonders vorteilhaft zum Verriegeln von Schiebetüren einsetzbar. Bei dieser Verwendung sind die Elemente der Türverriegelung stirnseitig an gegeneinander bewegbaren Türflügel bzw. in einem Türflügel und einer Türzarge angeordnet. Dies ist besonders platzsparend und erhöht im Schließzustand die Sicherheit der Türanlage vor Einbrüchen oder unbefugtem Passieren, da die Verriegelungselemente verdeckt angeordnet und nicht ohne weiteres zugänglich sind.

Insbesonders empfiehlt sich der Einsatz in Nachtverschlüssen von Drehtüranlagen. Die automatische Bedienbarkeit der Türverriegelung ermöglicht auch das Verriegeln der Türanlage unabhängig von einer etwaigen zusätzlichen Arretierung des Sperrelements der Drehtüranlage.

Bei den obengenannten Nachtverschlüssen ist es insbesondere vorteilhaft, wenn die Türverriegelung beim Verschließen der Türanlage selbsttätig in ihre Verriegelungsposition gelangt. In diesem Falle bleibt die Türanlage beispielsweise im Falle eines Stromausfalls verschlossen. Der Haltemagnet arretiert die Türverriegelung somit in deren bestimmungsgemäßer Öffnungsposition.

In der - ebenfalls denkbaren - umgekehrten Situation, bei der der Magnet den Schieberiegel in seiner bestimmungsgemäßen Schließposition arretiert, und dieser nach Abschalten des Magneten in seine Öffnungsposition gelangt, ist die Erfindung bei Fluchttüren einsetzbar, da etwa im Falle eines Stromausfalls die Verriegelung selbsttätig in ihre Öffnungsposition gelangt und die Türanlage somit leicht geöffnet werden kann.

Beim Einsatz der Türanlage als Nachtverschluß, das heißt also bei automatischem Verriegeln, ist es vorteilhaft, daß bei Eintreten eines vorherbestimmten Ereignisses, wie etwa Stromausfall, die Türanlage von dafür autorisiertem Personal manuell oder in sonstiger Weise geöffnet werden kann. Bedient man sich einer elektrischen Notentriegelung, sollte diese mit einer separaten Stromversorgung, etwa einer Batterie, betrieben werden, damit das Notentriegeln sicher gewährleistet wird.

Anhand der beigefügten Zeichnungen soll eine Ausführungsform der Erfindung näher erläutert werden. In schematischen Ansichten zeigen:
- Fig. 1: einen mit einer zwei gegeneinander bewegbare Türflügel umfassenden und mit einer Türverriegelung versehenen Nachtverschluß einer Karusselldrehtür in einer perspektivischen Ansicht,
- Fig. 2: in einer Schnittansicht die einander zugewandten Stirnkanten von zwei noch in Offenstellung stehenden Türflügeln mit der erfindungsgemäßen Türverriegelung,
- Fig. 3: in einem vergrößerten Ausschnitt die Elemente der Türverriegelung aus Fig. 2,
- Fig. 4: in einer Schnittansicht wie in Fig. 2 die Türflügel in ihrer Schließlage mit der Türverriegelung im verriegelten Zustand und
- Fig. 5: in einem vergrößerten Ausschnitt die Elemente der Türverriegelung im verriegelten Zustand.

Bei der in Fig. 1 in ihrer Gesamtheit veranschaulichten Türanlage 1 handelt es sich um einen sogenannten Nachtverschluß, der etwa an einer in einer Gebäudefassade eingebauten Karusselldrehtür 2 als zusätzliche Sicherungsmaßnahme gegen das unbefugte Betreten des Gebäudes, etwa nach Betriebsschluß, eingesetzt wird.

Die Karusselldrehtür 2 weist einen Korpus aus seitlichen Begrenzungswänden 3, die zylindermantelsegmentförmigen ausgebildet sind, und einer im Querschnitt im wesentlichen kreisförmigen oberseitigen Abdeckung 4 auf. Die Türanlage 1 ist der - bei bestimmungsgemäßem Einbau in ein Gebäude - gebäudeaußenseitigen Hälfte der Karusselldrehtür 2 zugeordnet und in Fig. 1 in ihrer Schließlage gezeigt. Die Türanlage 1 weist zwei ebenfalls zylindermantelsegmentförmige, in ihrem Radius dem Radius der Begrenzungswände 3 angepaßte Türflügel 5, 5' auf und ist als Schiebetür ausgebildet. Die Türflügel 5, 5' sind an einer - im Ausführungsbeispiel von einer Blende 6 verdeckten - Schiene geführt und in hier nicht weiter interessierender Weise aus der in Fig. 1 gezeigten Schließlage in eine Öffnungslage verschiebbar, in der die beiden Türflügel 5, 5' unter Freigabe eines Durchgangsweges radial außenseitig von den Begrenzungswänden 3 der Karusselldrehtür 2 stehen.

Zur wahlweisen Absicherung der Karusselldrehtür 2 ist die Türanlage 1 mit einer im folgenden näher beschriebenen Türverriegelung 10 ausgerüstet und bei in Schließlage stehenden Türflügeln 5, 5' verriegelbar.

Fig. 2 zeigt die Elemente der Türverriegelung 10 der Türanlage 1 bei noch nicht vollständig geschlossenen Türflügeln 5, 5' in unverriegeltem Zustand. Im Ausführungsbeispiel sind die Elemente der Türverriegelung 10 jeweils im Bereich der einander zugewandten Stirnseiten 12, 12' der Türflügel 5, 5' angeordnet. Diese Elemente bestehen aus einem am Türflügel 5 angeordneten Hakenriegel 13, der über die Stirnseite des Türflügels 5 vorsteht, und aus einem bei bestimmungsgemäßem Gebrauch mit dem Hakenriegel 13 zusammenwirkenden Schieberiegel 15, der im Türflügel 5' hinter einem Schließblech 14 aufgenommen ist.

Der Hakenriegel 13 ist mit einem Befestigungsabschnitt 17 mit dem stirnseitigen Abschluß 16 des Türflügels 5 in hier nicht näher interessierender Weise fest verbunden und weist an seinem dem Befestigungsabschnitt 17 entgegengesetzten Ende, beabstandet vom Türflügelabschluß 16, einen senkrecht zur Längsachse des Hakenriegels 17 - im Ausführungsbeispiel nach unten - vorstehenden Haken 18 auf. Dieser Haken 18 dient zum Herstellen einer formschlüssig-festen, jedoch lösbaren Verbindung mit dem Schieberiegel 15.

Der Schieberiegel 15 ist als langgestrecktes, mit mehreren Ausnehmungen 20, 21, 21' versehenes Blech ausgebildet, das über fast seiner gesamten Längserstreckung parallel zum Schließblech 14 verläuft und an seinem einen Ende unter Ausbildung eines Halteabschnitts 24 rechtwinklig abgebogen ist. Der Schieberiegel 15 ist in Richtung seiner Längserstreckung begrenzt beweglich im Türflügel 5' aufgenommen, in horizontaler Hinsicht hingegen festgelegt, und zwar einerseits vom Schließblech 14 und andererseits durch zwei von einem Stirnblech 25 des Türflügels 5' vorstehenden Halterungen 26, 26'.

Die Halterungen 26, 26' umfassen je eine Senkkopfschraube 27, 27', die durch jeweils eine eingesenkte Bohrung im Schließblech 14 in Gewindebohrungen 28, 28' des Stirnbleches 25 eingeschraubt sind. Die Senkkopfschrauben erstrecken sich durch die als Langlöcher ausgebildeten Ausnehmungen 21, 21' im Schieberiegel hindurch und beidseitig des Schieberiegels sind auf den Schraubenbolzen Distanzscheiben 30 aufgenommen sowie Muttern 29, 29' aufgeschraubt, mittels deren der zwischen die Distanzscheiben 30, 30' längsbeweglich geführte Schieberiegel festgelegt ist.

Das Zusammenwirken des Schieberiegels 15 mit dem Hakenriegel 13 erfolgt im Bereich einer Rastausnehmung 20 des Schieberiegels 15. Die Rastausnehmung 20 ist so bemessen, daß beim Verschließen der Türanlage 1 (in Fig. 2 durch die aufeinander zu weisenden Pfeile angedeutet) der Hakenriegel 13 mit seinem vorderen Ende, an dem sich der Haken 18 befindet durch eine Ausnehmung 32 im Schließblech 14 sowie durch die Rastausnehmung 20 im Schieberiegel 15 ohne diesen zu berühren eingeführt wird. Beim Erreichen der in den Fig. 4 und 5 gezeigten Schließposition der Türanlage 1 steht der Hakenriegel 13 innenseitig vom Schieberiegel 15 vor. Die Verriegelung erfolgt dann durch eine Vertikalbetätigung des Schieberiegels 15, wobei der Haken 18 den Rand der Rastausnehmung 20 hintergreift. Damit sind die Türflügel 5, 5' gegen horizontale Bewegungen gesperrt.

Die Betätigung des Schieberiegels 15 in die Verriegelungslage erfolgt im Ausführungsbeispiel mittels eines elektrisch betriebenen Haltemagneten 34, der benachbart zum Halteabschnitt 24 des Schieberiegels 15 am Schließblech 14 befestigt ist. Mit dem Halteabschnitt 24 des Schieberiegels 15 ist mittels zweier Muttern 36, 36' ein Bolzen 35 verbunden, der sich axialbeweglich durch eine zentrale Längsausnehmung des Haltemagneten 34 hindurch erstreckt. Auf der vom Halteabschnitt 24 abgewandten Seite des Haltemagneten 34 steht über diesen der Bolzen 35 vor. Zwischen dem Haltemagneten 34 und einem axialfest, jedoch verstellbar, auf dem Bolzen 35 angeordneten Teller 38 ist eine Spiralfeder 40 verspannt, die den Bolzen 35, und damit die Riegelaufnahme 15, mit einer Verriegelungskraft beaufschlagt. Die von der Spiralfeder 40 aufgebrachte Verriegelungskraft ist kleiner als die vom Haltemagneten 34 aufbringbare Entriegelungskraft.

Bei inaktivem Haltemagneten 34 wird aufgrund der Federkraft der Spiralfeder 40 der Schieberiegel 15 in seiner Verriegelungslage gehalten, in der der Schieberiegel 15 bei geschlossener Türanlage 1 vom Haken 18 des Hakenriegels 13 hintergriffen ist. Die beiden Türflügel 5, 5' sind dann nicht gegeneinander bewegbar. Die Verriegelungskraft ist dadurch veränderbar, daß die Vorspannung der Spiralfeder 40 mittels einer Stellschraube 41 einstellbar ist.

Nach dem Aktivieren des Haltemagneten 34 betätigt dieser den Schieberiegel 15 gegen die Wirkung der Verriegelungskraft in seine Entriegelungslage, in der die Ausnehmung 20 im Schieberiegel 15 in eine mit der Ausnehmung 32 im Schließblech 14 deckungsgleiche Lage und der Rand der Ausnehmung 20 aus seiner den Haken 18 hintergreifenden Verriegelungslage gelangt. In dieser Position des Schieberiegels 15 ist der Hakenriegel 13 frei in die Ausnehmung 20 ein- und ausführbar, so daß die Türflügel 5, 5' der Türanlage 1 geöffnet bzw. geschlossen werden können. Nach dem Abschalten des Haltemagneten 34 gelangt der Schieberiegel 15 infolge Federkraftbeaufschlagung selbsttätig in seine Verriegelungsposition, wie in den Fig. 4 und 5 gezeigt.

Eine derartige Türverriegelung 10 ist für den Einsatz als Nachtverschluß bei Karusselldrehtüranlagen besonders geeignet, da eine zuverlässige Verriegelung auch beim Eintreten eines nicht vorhersehbaren Ereignisses, wie Stromausfall, gewährleistet ist.

Es ist jedoch auch möglich, bei der Türverriegelung 10 die Kräfte des Magneten 34 bzw. der Spiralfeder 40 so einzustellen, daß ohne wirkende Magnetkraft der Schieberiegel 15 selbsttätig in die in Fig. 3 gezeigte Öffnungsposition gelangt und das Schließen der Türanlage durch Einschalten des Haltemagneten 34 bewirkt wird. Dies kann bei der Türverriegelung 10 leicht dadurch verwirklicht werden, daß die Stromrichtung am Haltemagneten 34 umgekehrt und die Spiralfeder 40 durch eine Zugfeder ersetzt wird. In diesem Falle eignet sich die Türverriegelung 10 insbesondere als Schließeinrichtung für Notausgänge und dergleichen, da sie, etwa beim Eintreten eines Stromausfalles, automatisch in ihre Entriegelungsposition gelangt und die Türanlage 1 somit manuell geöffnet werden kann.

## Patentansprüche

1. Türanlage mit Türverriegelung, insbesondere Nachtverschluß für eine Karusselldrehtür,
mit einem von einem ersteh Türteil (5,5') der Türanlage (1) vorstehenden Hakenriegel (13) und einer in einem zweiten Türteil (5',5) aufgenommenen Riegelaufnahme, welche Riegelaufnahme einen senkrecht zum Hakenriegel (13) begrenzt beweglichen und mit einer zum Eingreifen des Hakenriegels (13) bestimmten Rastausnehmung (20) versehenen Schieberiegel (15) aufweist, der aus einer Entriegelungsposition, in der der Hakenriegel (13) frei in die Rastausnehmung (20) einführbar ist, in eine Verriegelungsposition, in der der Schieberiegel (15) mit einem Haken (18) des Hakenriegels (13) eine die Türanlage (1) verriegelnde formschlüssig-feste, jedoch lösbare Verbindung herstellt, bringbar und mittels eines Haltemagneten (34) gegen die Wirkung von Rückstellkräften in einer der beiden Positionen arretierbar ist.

2. Türverriegelung nach Anspruch 1, dadurch gekennzeichnet, das die Rückstellkräfte durch parallel zur bestimmungsgemäßen Kraftrichtung des Haltemagneten (34) wirkende Federmittel (40) vermittelt werden.

3. Türverriegelung nach Anspruch 2, dadurch gekennzeichnet, daß die Rückstellkräfte der Federmittel (40) einstellbar sind.

4. Türverriegelung nach einem der vorhergehenden Ansprüche, dadurch gekennzeichnet, daß der Haltemagnet (34) mittels einer mit diesem wirkverbundenen Fernbedienung betätigbar ist.

5. Türverriegelung nach einem der Ansprüche 2 bis 4, dadurch gekennzeichnet, daß am Schieberiegel (15) ein sich durch eine Ausnehmung des Haltemagneten (34) hindurcherstreckendes Verbindungsmittel (35) angeordnet ist, das auf der von dem Schieberiegel (15) entgegengesetzten Seite des Haltemagneten (34) mit einer die Rückstellkräfte vermittelnden Feder (40) wirkverbunden ist.

6. Türverriegelung nach einem der vorhergehenden Ansprüche, dadurch gekennzeichnet, daß an dem Schieberiegel (15) mehrere Rastlöcher (20) beabstandet voneinander angeordnet sind, in die, im bestimmungsgemäßen Schließzustand der Türverriegelung, jeweils entsprechende Hakenriegel (13) eingreifen.

7. Türverriegelung nach einem der vorhergehenden Ansprüche, dadurch gekennzeichnet, daß die Riegelaufnahme und der Hakenriegel (13) jeweils in einander zugewandten Stirnseiten (12,12') zweier Türflügel (5,5') einer Schiebetüranlage (1), aufgenommen sind.

8. Türverriegelung nach einem der vorhergehenden Ansprüche, dadurch gekennzeichnet, daß die Magnetkraft des Haltemagneten (34) und die Rückstellkräfte derart austariert sind, daß beim Schließen der Türanlage (1) der Schieberiegel (15) aufgrund der permanent wirkenden Rückstellkräfte selbsttätig in seine Schließposition gelangt und das Öffnen der Türanlage (1) erst nach Betätigen des Haltemagneten (40) möglich ist.

9. Türverriegelung nach Anspruch 8, dadurch gekennzeichnet, daß der Schieberiegel (15) mit einer manuell und/oder mit separater Stromversorgung elektrisch betätigbaren Notentriegelung wirkverbunden ist, mittels der bei Eintreten eines vorbestimmten Ereignisses, wie Stromausfall, der Schieberriegel (15) betätigbar ist.
